# EUROPÄISCHE PATENTSCHRIFT

(11) **EP 0 035 560 B1**
(45) Veröffentlichungstag und Bekanntmachung des Hinweises auf die Patenterteilung: **04.04.1984**
(21) Anmeldenummer: 80901889.8
(22) Anmeldetag: 18.09.1980
(51) Int. Cl.: B41J 11/58, B41J 29/48, B65H 23/26

(54) **ZUFÜHREINRICHTUNG FÜR ENDLOSFORMULARE ZU EINEM DRUCKER**
DEVICE FOR GUIDING OF ENDLESS FORMS IN A PRINTER
DISPOSITIF DE GUIDAGE DE FORMULAIRES SANS FIN A UNE IMPRIMANTE

(30) Priorität: 18.09.1979 DE 2937687
(43) Veröffentlichungstag der Anmeldung: 16.09.1981
(73) Patentinhaber: BURGERT, Manfred, D-8201 Kolbermoor (DE)
(72) Erfinder: BURGERT, Manfred, D-8201 Kolbermoor (DE)
(74) Vertreter: Bardehle, Heinz, Dipl.-Ing.
(86) Internationale Anmeldenummer: DE8000135
(87) Internationale Veröffentlichungsnummer: WO8100830

## Beschreibung

Die Erfindung bezieht sich auf eine Zuführungseinrichtung für verschiedene, je in Rollen bzw. Stapeln zusammengefaßte Endlosformulare zur Zuführung zu einem Drucker einer Datenverarbeitungsanlage, wobei die Rollen bzw. Stapel untereinander und/oder nebeneinander so angeordnet sind, daß die einzelnen Endlosformulare flach nebeneinander aufwärts abziehbar sind.

Bei der Ausnützung einer Datenverarbeitungsanlage für verschiedene Funktionen, beispielsweise Buchhaltung, Terminüberwachung, Routinerundschreiben, Rechnungserstellung und dergleichen, werden jeweils entsprechend vorgedruckte Endlosformulare benötigt, die je nach Arbeit der Datenverarbeitungsanlage für die betreffende Funktion als Endlosformular dem Drukker der Datenverarbeitungsanlage zugeführt werden. Es müssen also für derartigen Betrieb eine entsprechende Anzahl von Endlosformularen zur Verfügung gehalten werden, da jede Funktion in der Regel einen eigenen, individuellen Vordruck erfordert. Beim Übergang von einer zu einer anderen Funktion ist es erforderlich, das vorher dem Drucker zugeführte Endlosformularband abzutrennen und das für die neue Funktion benötigte Endlosformularband in den Drucker einzufädeln. Man hat dies bisher so bewerkstelligt, daß die meist zu einem Stapel zusammengefaßten und in einem Karton untergebrachten Endlosformulare je nach Bedarf an den Drucker herangestellt worden sind, woraufhin das dem Karton entnehmbare Endlosformularband in den Drucker eingefädelt wurde. Da es sich bei den ein Endlosformularband enthaltenden Kartons um Gegenstände von beträchtlichem Gewicht handelt, stellt die in dem vorstehend geschilderten bekannten Betrieb notwendige Auswechslung von Kartons für das Bedienungspersonal eine körperliche Belastung dar, die den schnellen Betrieb der Datenverarbeitungsanlage beeinträchtigt und gelegentlich auch von dem zur Verfügung stehenden Personal überhaupt nicht bewältigt werden kann. Auf jeden Fall ist das Hin-und Herantransportieren der betreffenden Kartons eine mühselige Arbeit.

Anstelle der Zusammenfassung der Endlosformulare zu einem Stapel besteht auch die Möglichkeit der Zusammenfassung auf einer Rolle, die dann wie der vorstehend beschriebene Karton auszuwechseln ist. Das Problem des Hin- und Hertransports ist hierbei das gleiche.

Es ist bereits eine Zuführungseinrichtung für in Stapeln zusammengefaßte Endlosformulare aus der US-A-2 587 827 bekannt, aus der die Endlosformulare einem Drucker zugeleitet werden. Die Zuführungseinrichtung besteht dabei aus einem Kasten mit vertikal oder horizontal nebeneinander angeordneten Fächern, in die jeweils ein Stapel von Endlosformularen eingeordnet ist. Dabei werden die Endlosformulare jeweils entweder nach oben aus den vertikalen Fächern oder seitlich aus den horizontalen Fächern herausgezogen und einem Drucker zugeführt. Um bei dieser Anordnung von einem Endlosformular auf ein anderes überzugehen, ist es erforderlich, in das jeweilige Fach hineinzugreifen und das Ende des in dem Fach befindlichen Endlosformulars zu erfassen, um dieses dann in den Drucker einzufädeln. Dieses Herausgreifen eines Endlosformulars aus einem Fach bei Übergang von einem Endlosformular auf ein anderes stellt eine unbequeme Handhabung dar, insbesondere dann, wenn ein Fach von dem betreffenden Stapel noch fast ganz ausgefüllt ist, da in diesem Falle nur wenig Platz bleibt, um das betreffende Ende des Endlosformulars mit der Hand zu erfassen.

Es ist weiterhin aus der Zeitschrift IBM Technical Disclosure Bulletin, Vol. 17, No. 7, Dezember 1974, Seiten 1933 und 1934, eine Zuführungseinrichtung für mit Stapeln zusammengefaßte Endlosformulare bekanntgeworden, bei der es sich darum handelt, entweder bei Verbrauch eines Stapels schnell einen neuen Stapel zur Verfügung zu stellen oder von einem Stapel auf einen anderen bereitgestellten überzugehen. Die betreffende Anordnung arbeitet mit einem Karussell, das Platz für zwei Stapel bietet. Jeweils von einem Stapel wird das Endlosformular abgezogen, wogegen der zweite Stapel auf dem Karussell in Bereitstellung gehalten wird. Sein Ende wird dabei von einer Stachelwalze zunächst festgehalten. Ist nun entweder ein Stapel verbraucht oder soll das Endlosformular des bereitgestellten Stapels zugeführt werden, so wird das Karussell gedreht, das damit den bereitgestellten Stapel in die Position zum Abziehen des Endlosformulares bringt. Das von der Stachelwalze festgehaltene Ende des betreffenden Endlosformulares wird dann an die Zuführungseinrichtungen des Druckers herangeklappt, der daraufhin das Endlosformular in sich einzieht.

Aus der US-A-1 610 599 ist weiterhin eine Einrichtung zum Beschriften von übereinanderliegenden Endlosformularen mittels einer über einen festgehaltenen Stapel von Endlosformularen hinweg wandernden Schreibmaschine bekannt, bei der die gemeinsam auf eine Rolle gewickelten Endlosformulare von dieser abgewikkelt, einzeln um bewegbare Rollen herumgeschlungen und in definierter Position auf einem Tisch der Schreibmaschine abgelegt werden. Die einzelnen Bahnen der Endlosformulare bilden dabei auf diesem Tisch einen Stapel von Endlosformularen, die alle mittels der Schreibmaschine gleichzeitig beschriftet werden. Die einzelnen Bahnen werden dabei jeweils um eine bewegliche Rolle herumgeführt, wobei sämtliche Rollen an einem gemeinsamen Mechanismus hängen, der die Rollen gemeinsam in der Weise betätigt, daß nach erfolgtem Umlegen der Bahnen um die Rollen und ihrer Zusammenfassung auf dem Tisch sämtliche Rollen gemeinsam eine seitliche Bewegung ausführen, durch die alle auf dem Tisch liegenden Bahnen gespannt werden. Dabei werden die einzelnen Bahnen von den Rollen gegen individuelle Platten gedrückt und so in ihrer erreichten Lage festgehalten. Das charakteristische Merkmal dieser Vorrichtung besteht darin, daß hier keine individuelle Handhabung von Endlosformularen vorliegt, wie dies beim Betrieb eines Druckers einer Datenverarbeitungsanlage der Fall ist, wenn dieser jeweils mit unterschiedlichen Endlosformularen zu beschicken ist und im Betrieb von einem Endlosformular auf das andere übergegangen werden muß. Die Vorrichtung gem. der US-A-1 610 599 gestattet nur die gemeinsame Handhabung und Beschriftung aller auf einer einzigen Rolle aufgewickelter und von dieser abgezogener Endlosformulare, so daß also diese Vorrichtung für den Betrieb eines Druckers mit nacheinander einzeln bereitgestellten Endlosformularen nicht brauchbar wäre und auch in bezug auf diese Betriebsweise keinerlei Anregungen liefert.

Der Erfindung liegt die Aufgabe zugrunde, den Hin- und Hertransport von Rollen bzw. Stapeln von Endlosformularen weitgehend zu vermeiden und die Bereitstellung einer Mehrzahl von Endlosformularen so zu gestalten, daß diese auf besonders einfache Weise schnell in den Drucker eingeführt werden können, insbesondere wenn von einem Endlosformular auf ein anderes überzugehen ist. Erfindungsgemäß geschieht dies dadurch, daß oberhalb der Rollen oder Stapel eine mit Schlitzen für den Durchtritt je eines Endlosformulares versehene, die eingefädelten Endlosformulare einzeln griffbereit hochhaltende Führungseinrichtung angeordnet ist, wobei pro Schlitz eine ein Abwärtsgleiten des betreffenden Endlosformulares verhindernde, jedoch dessen Einzug in den Drucker ermöglichende Haltevorrichtung vorgesehen ist.

Durch die beschriebene Anordnung der Rollen bzw. Stapel erreicht man, daß aus den Schlitzen der Führungseinrichtung so viele Endlosformularblätter hervorstehen, wie überhaupt für den Betrieb der betreffenden Datenverarbeitungsan₋ lage vorgesehen sind. Die Endlosformularbänder werden dabei durch die Haltevorrichtung festgehalten, so daß sie durch den betreffenden Schlitz in der Führungseinrichtung nach Abtrennen von dem Drucker nicht zurückgleiten können.

Beim Übergang von einem Formular zum anderen wird also das zuletzt verarbeitete Endlosformularband oberhalb der Haltevorrichtung abgetrennt, sein Rest aus dem Drucker herausgenommen, und das für die nächste Funktion benötigte Endlosformularband aus der Führungseinrichtung herausgezogen und in den Drucker eingefädelt. Es stehen somit in der Führungseinrichtung, jeweils durch die Haltevorrichtung gehalten, die einzelnen Endlosformularbänder griffbereit zur Verfügung und können je nach Bedarf leicht und vor allem ohne Hin- und Herbewegung des betreffenden Stapels bzw. der betreffenden Rolle in den Drucker eingefädelt werden. Es handelt sich dabei um eine Arbeit, die einerseits sehr schnell abgewickelt werden kann und andererseits das Bedienungspersonal praktisch nicht belastet. Ein Transport eines Kartons bzw. einer Rolle ist nur dann erforderlich, wenn ein Stapel bzw. eine Rolle eines Endlosformulars verbraucht ist. In diesem Falle muß an die betreffende Stelle eine neue Rolle bzw. ein neuer Stapel eingelegt werden, von dem aus dann das betreffende Endlosformularband in die Führungseinrichtung und die Haltevorrichtung einzuführen ist.

Im Gegensatz zu der in der Zeitschrift IBM Technical Disclosure Bulletin beschriebenen Anordnung bietet die erfindungsgemäße Zuführungseinrichtung den Vorteil, daß beim Übergang von einem Endlosformular auf ein anderes keinerlei Bewegung der Stapel bzw. Rollen vorzunehmen ist. Infolgedessen kann der Wechsel von einem Endlosformular zu einem anderen sehr schnell vor sich gehen. Bezüglich der Anordnung gemäß der US-A-2 587 827 ergibt sich der Vorteil, daß die Endlosformulare mit ihren Enden direkt griffbereit zur Verfügung stehen, so daß sie leicht zu erfassen sind. Die Endlosformulare stehen dabei jeweils etwas oberhalb der Führungseinrichtung heraus und sind daher auch hinsichtlich ihrer Charakteristika, z. B. Vordrucksart, sofort erkennbar.

Zweckmäßig läßt man die Führungseinrichtung in einen Tisch ein, der mit dem Drucker in Verbindung steht, insbesondere den Drucker trägt. In diesem Falle werden die Stapel bzw. Rollen vorteilhaft unterhalb der Tischplatte des Tisches abgelagert, von wo aus dann die einzelnen Endlosformularbänder den Schlitzen in der Führungseinrichtung zugeführt werden.

Die Haltevorrichtung kann man als exzentrisch gelagerte Welle ausbilden, die sich aufgrund ihrer Schwerkraft gegen eine Wand des betreffenden Schlitzes anlegt, wobei das Endlosformular entlang dieser Wand hochgezogen ist und bei Abzug die Welle von der Wand wegdrückt. Auf diese Weise kann von der Welle der Abzug nicht behindert werden, durch den Druck der Welle gegen die Wand wird das dazwischenliegende Endlosformularband jedoch gegen die Wand gedrückt, so daß es, wenn es gerade nicht in den Drucker eingefädelt ist, durch die Führungseinrichtung aufgrund seiner Schwerkraft nicht zurückgleiten kann. Natürlich kann man die Welle auch aus einzelnen Teilen pro Schlitz aufbauen, insbesondere aus zwei Teilen an den beiden Rändern des Endlosformularbandes.

Die Haltevorrichtung bringt man zweckmäßig in einem Schlitz unter, so daß im Falle der Verwendung eines Tisches und in diesen eingelassener Führungseinrichtung aus der betreffenden Tischplatte lediglich die Enden der zur Verfügung stehenden Endlosformularbänder hervorstehen und einzeln von hier mit der Hand leicht dem Drucker zugeführt werden können.

Vorteilhaft versieht man die Haltevorrichtung mit einem das Vorhandensein eines Endlosformulars prüfenden Signalgeber. Solange dieser Signalgeber das Vorhandensein des Endlosformulars anzeigt, besteht insoweit volle Betriebsbereitschaft der Zuführungseinrichtung. Wenn dann jedoch ein Endlosformular verbraucht ist, meldet der Signalgeber diesen Verbrauch, wodurch vermieden werden kann, daß etwa der Drucker auf eine leere Walze schreibt. Dabei kann der Signalgeber gleich bei Feststellung des Verbrauchs eines Endlosformulars den Drucker stillsetzen.

Vorteilhaft läßt sich die Welle der Haltevorrichtung zusammen mit der Führungseinrichtung als den Signalgeber bildenden Schaltkontakt ausstatten. Wenn dann das Ende eines Endlosformularbandes durch die Haltevorrichtung hindurchgezogen ist, kommt die Welle an der Wand des betreffenden Schlitzes der Führungseinrichtung zur Anlage und schließt damit den Kontakt. Um diese Kontaktfunktion zu erfüllen, kann man die Welle elektrisch isoliert lagern und die Wand des betreffenden Schlitzes auf ein entsprechendes elektrisches Potential legen. Es ist aber auch natürlich möglich, daß in der Wand ein eigener isolierter Kontaktstift vorgesehen ist.

In den Figuren ist ein Ausführungsbeispiel der Erfindung dargestellt. Es zeigt
Fig. 1 einen Schnitt durch einen Tisch mit von diesem getragenem Drucker und unter seiner Tischplatte angeordneten Kartons,
Fig. 2 einen Schnitt durch die Führungseinrichtung mit in den Schlitzen angeordneten Haltevorrichtungen.

In der Fig. 1 ist ein Tisch mit der Tischplatte 1, einem Träger 2 und einem Fuß 3 dargestellt, auf dessen Tischplatte 1 der Drucker 4 einer Datenverarbeitungsanlage, hier nach Art eines Fernschreibers ausgebildet, steht. Unterhalb der Tischplatte 1 sind am Träger 2 seitlich die Konsolen 5 angeordnet, auf denen die Kartons 6 mit den Endlosformularbändern 7, 8, 9, 10, 11 und 12 abgesetzt sind. Für den hier betrachteten Betriebsfall ist eine der Konsolen 5 freigeblieben. Die Endlosformularbänder 7 sind in den Kartons 6 als Stapel von zusammengefalteten Endlosformularbändern zusammengefaßt.

Die Endlosformularbänder 7-12 sind einzeln neben dem Träger 2 zunächst unterhalb der Tischplatte 1 aufwärts geführt, und zwar so, daß ihre flachen Seiten parallel benachbart einander zugewandt sind. In dieser relativen Lage sind die Endlosformularbänder 7-12 durch die in die Tischplatte 1 eingelassene Führungseinrichtung 13 hindurchgefädelt, die zu diesem Zweck mit entsprechenden Schlitzen 14 versehen ist. In den Schlitzen 14 sind hier nicht dargestellte Haltevorrichtungen vorgesehen, auf die im Zusammenhang mit der Fig. 2 näher eingegangen wird. Oberhalb der Führungsvorrichtung 13 stehen dann die Endlosformularbänder 7-12, soweit sie nicht in den Drucker 4 eingefädelt sind, einige Zentimeter hoch, so daß sie griffbereit jederzeit zur Verfügung stehen. In dem betrachteten Betriebsfall ist das Endlosformularband 7 in den Drucker eingefädelt, das diesen in bekannter Weise durchläuft und aus diesem dann wieder herausgeführt wird. Es lagert sich hinter dem Drucker 4 auf dem hierfür vorgesehenen Teil der Tischplatte 1 ab. Es ist also zweckmäßig, für den betrachteten Betrieb eine entsprechend große Tischplatte 1 vorzusehen.

Wenn nun die betreffende, nicht dargestellte Datenverarbeitungsanlage, mit der der Drucker4 zusammenarbeitet, zu einer anderen Funktion überzugehen hat, dann wird das in den Drucker 4 eingefädelte Endlosformularband 7 oberhalb der Führungseinrichtung 13 längs einer Abrißstelle abgetrennt, der Rest des Endlosformularbandes aus dem Drucker 4 herausgenommen und das für die nächste Funktion notwendige Endlosformularband, beispielsweise das Endlosformularband 8, durch die Führungseinrichtung 13 hindurchgezogen und in den Drucker 4 eingefädelt, der daraufhin dieses Endlosformularband beschriften kann. Der Übergang von einem Endlosformularband zum anderen ist also sehr einfach und mit keinerlei Bewegung der Kartons 8 verbunden, die bei dem betrachteten Ausführungsbeispiel noch dazu in raumsparender Weise unterhalb derTischplatte 1 untergebracht sind.

In der Fig. 2 ist die Führungseinrichtung 13 im Schnitt dargestellt. Sie ist in die Tischplatte 1 eingesetzt und weist die Schlitze 14 auf, die voneinander durch die Wände 15 getrennt sind. In den Schlitzen 14 sind die Wellen 16 gelagert, und zwar auf exzentrischen Achsen 17, so daß sich aufgrund des Eigengewichts der Wellen 16 die Tendenz ergibt, daß die Wellen 16 sich an die jeweils rechte Seite des betreffenden Schlitzes 14 unter der Wirkung der Schwerkraft anlegen. Hier sind nun die Endlosformularbänder 7 bis 12 hindurchgezogen, die unter der vorstehend beschriebenen Wirkung von den Wellen 16 gegen die betreffende Wand des Schlitzes 14 gedrückt werden. Auf diese Weise wird verhindert, daß oberhalb der Führungseinrichtung 13 abgeschnittene Endlosformularbänder 7-12 aufgrund ihres Gewichtes durch die Schlitze 14 zurückgleiten können. Die Wellen 16, die hier die Haltevorrichtungen bilden, erlauben jedoch ohne weiteres, daß die Endlosformularbänder 7-12 nach oben in Richtung der eingezeichneten Pfeile aus der Führungseinrichtung herausgezogen werden, da sich hierbei die Wellen 16 etwas von den betreffenden Wänden der Schlitze 14 abheben.

Damit nun der betreffenden Datenverarbeitungsanlage angezeigt wird, daß ein Endlosformularband verbraucht ist, bilden die Wellen 16 zusammen mit den betreffenden Wänden 15 einen Schaltkontakt, der bei Anlage einer Welle 16 gegen die betreffende Wand des Schlitzes 14 geschlossen wird. Die Wellen 16 sind zu diesem Zweck isoliert gelagert und bestehen aus Metall, ebenso wie die Führungseinrichtung 13. Durch Schließen des durch die Wellen 16 und die betreffenden Wände 15 gebildeten Schaltkontaktes wird dann ein elektrisches Signal ausgelöst, das in hier nicht interessierender Weise anzeigt, daß das betreffende Endlosformularband verbraucht ist. Hierdurch kann gleich die Datenverarbeitungsanlage abgeschaltet werden.

## Patentansprüche

1. Zuführungseinrichtung für verschiedene, je in Rollen bzw. Stapeln zusammengefaßte Endlosformulare zur Zuführung zu einem Drucker einer Datenverarbeitungsanlage, wobei die Rollen bzw. Stapel untereinander und/oder nebeneinander so angeordnet sind, daß die einzelnen Endlosformulare flach nebeneinander aufwärts abziehbar sind, dadurch gekennzeichnet, daß oberhalb der Rollen oder Stapel (6) eine mit Schlitzen (14) für den Durchtritt je eines Endlosformulares (7-12) versehene, die eingefädelten Endlosformulare einzeln griffbereit hochhaltende Führungseinrichtung (13) angeordnet ist, wobei pro Schlitz (14) eine ein Abwärtsgleiten des betreffenden Endlosformulars (7-12) verhindernde, jedoch dessen Einzug in den Drucker ermöglichende Haltevorrichtung (16, 17) vorgesehen ist.

2. Zuführungseinrichtung nach Anspruch 1, dadurch gekennzeichnet, daß die Führungseinrichtung (13) in einen Tisch (1) eingelassen ist, der mit dem Drucker (4) in Verbindung steht, insbesondere den Drucker (4) trägt.

3. Zuführungseinrichtung nach Anspruch 1 oder 2, dadurch gekennzeichnet, daß die Haltevorrichtung aus einer exzentrisch gelagerten Welle (16) besteht, die aufgrund ihrer Schwerkraft gegen eine Wand (15) des betreffenden Schlitzes (14) anliegt, wobei das Endlosformular (7-12) entlang dieser Wand (15) hochgezogen ist und bei Abzug die Welle (16) von der Wand (15) wegdrückt.

4. Zuführungseinrichtung nach einem der Ansprüche 1 bis 3, dadurch gekennzeichnet, daß die Haltevorrichtung (16, 17) je in einem Schlitz (14) angeordnet sind.

5. Zuführungseinrichtung nach einem der Ansprüche 1 bis 4, dadurch gekennzeichnet, daß die Haltevorrichtung (16, 17) mit einem das Vorhandensein eines Endlosformulars (7-12) prüfenden Signalgeber versehen ist.

6. Zuführungseinrichtung nach Anspruch 5, dadurch gekennzeichnet, daß die Welle (16) zusammen mit der Führungseinrichtung (13) als den Signalgeber bildenden Schaltkontakt ausgestaltet ist.

## Claims

1. A feed device for various endless forms, each combined in rolls or stacks, for delivery to a printer of a data processing installation, the rolls or stacks being disposed one below the other and/or side by side so that the individual endless forms can be withdrawn upwards, flat beside one another, characterised in that disposed above the rolls or stacks (6) is a guide device (13) which is provided with slits (14) for the passage of each endless form (7 -12), and which holds up the endless forms threaded in, ready for grasping individually, while for each slit (14) there is provided a holding device (16, 17) which prevents the endless form (7-12) in question from sliding downwards but renders possible its entry into the printer.

2. A feed device as claimed in Claim 1, characterised in that the guide device (13) is let into a table (1) which is in communication with the printer (4), and, in particular, carries the printer (4).

3. A feed device as claimed in Claim 1 or 2, characterised in that the holding device consists of an eccentrically mounted shaft (16) which bears, as a result of its gravity, against one wall (15) of the slit (14) in question, while the endless form (7-12) is pulled up along this wall (15) and during withdrawal urges the shaft (16) away from the wall (15).

4. A feed device as claimed in one of the Claims 1 to 3, characterised in that the holding devices (16,17) are each disposed in a slit (14).

5. A feed device as claimed in one of the Claims 1 to 4, characterised in that the holding device (16,17) is provided with a signal transmitter checking the presence of an endless form (7-12).

6. A feed device as claimed in Claim 5, characterised in that the shaft (16) together with the guide device (13) is constructed in the form of a switch contact forming the signal transmitter.

## Revendications

1. Dispositif d'alimentation d'une imprimante pour ordinateur en différents formulaires en bande continue, assemblés en rouleaux ou en piles disposés les uns au dessus ou à côté des autres de sorte que les formulaires puissent être tirés vers le haut les uns à côté des autres, leurs surfaces planes se faisant face, caractérisé par un dispositif de guidage (13) prévu au dessus des rouleaux ou des piles (6), comportant une fente (14) pour le passage de chacune des bandes continues de formulaires (7 à 12) et maintenant chaque bande de formulaires engagée en position levée prête à l'emploi, chaque fente coopérant avec un dispositif de retenue (16), (17) empêchant la bande continue de formulaires de glisser vers le bas mais permettant de l'enfiler dans l'imprimante.

2. Dispositif selon la revendication 1 caractérisé en ce que le dispositif de guidage (13) est inséré dans une table (1) en relation avec l'imprimante, plus particulièrement sur laquelle est disposée l'imprimante (4).

3. Dispositif selon l'une des revendications 1 à 2 caractérisé en ce que le dispositif de retenue est constitué d'un arbre (16) disposé excentriquement, qui s'appuye sous l'effet de l'inertie sur une paroi (15) de la fente (14) concernée, la bande continue de formulaires étant tirée vers le haut le long de ladite paroi (15) et éloignant l'arbre (16) de ladite paroi lorsque tirée vers le haut.

4. Dispositif selon l'une des revendications 1 à 3 caractérisé en ce qu'un dispositif de retenue (16/17) est logé dans chacune des fentes (14).

5. Dispositif selon l'une des revendications 1 à 4 caractérisé en ce que le dispositif de retenue (16/17) est pourvu d'un transmetteur de signaux contrôlant la présence d'une bande continue de formulaires.

6. Dispositif selon la revendication 5 caractérisé en ce que l'arbre (16) coopère avec le dispositif de guidage (13) pour former un contacteur de commutation de commande constituant le transmetteur de signaux.
